# FASCICULE DE BREVET EUROPEEN

(11) **EP 3 498 626 B1**
(45) Date de publication et mention de la délivrance du brevet: **28.10.2020**
(21) Numéro de dépôt: 18211261.5
(22) Date de dépôt: 10.12.2018
(51) Int. Cl.: B65D 43/02, B65D 8/00

(54) **EMBALLAGE À SOCLE ET CLOCHE SOLIDARISÉS PAR ENCLIQUETAGE**
VERPACKUNG MIT SOCKEL UND GLOCKE, DIE DURCH EINRASTEN MITEINANDER VERBUNDEN WERDEN
PACKAGING WITH BASE AND COVER FITTED BY SNAP FITTING

(30) Priorité: 12.12.2017 FR 1761987
(43) Date de publication de la demande: 19.06.2019
(73) Titulaire: FAERCH FRANCE SAS, 74370 Epagny Metz-Tessy (FR)
(72) Inventeur: DELARUE, Thibaut, 33800 Bordeaux (FR)
(74) Mandataire: Cabinet Poncet

(56) Documents cités:
- WO-A1-2008/130237
- WO-A1-2014/009684
- CH-A- 558 279
- FR-A1- 2 344 468
- FR-A1- 2 989 669

## Description

La présente invention concerne un emballage constitué essentiellement d'un socle réalisé par découpage et pliage d'un flan de matériau tel que du carton, et d'une cloche pouvant être réalisée par exemple en matière plastique thermoformée.

Un tel emballage est connu par exemple du document FR 2 989 669 A1, dans lequel le socle comprend un fond de socle, deux premiers rabats et deux seconds rabats. Les rabats sont articulés chacun sur le fond de socle entre une position de rangement sensiblement plane et une position d'utilisation dans laquelle les rabats sont sensiblement perpendiculaires au fond de socle. La cloche comprend un fond de cloche et une paroi périphérique à quatre côtés opposés deux à deux et sensiblement perpendiculaires au fond de cloche.

En position d'utilisation, la cloche repose par le bord inférieur de sa paroi périphérique sur le fond de socle, deux premiers rabats du socle sont engagés à l'intérieur de la cloche le long de la face intérieure de deux premiers côtés opposés correspondants de la cloche, tandis que deux seconds rabats du socle sont disposés contre la surface extérieure de deux côtés opposés de la cloche, et sont solidarisés à ladite surface extérieure par collage. Le collage est effectué selon des zones de collage délimitées des seconds rabats, lesdites zones étant entourées chacune d'une prédécoupe. Pour l'ouverture de l'emballage, l'utilisateur découpe les seconds rabats de socle selon les prédécoupes.

Un premier inconvénient d'un tel emballage connu est la nécessité d'appliquer de la colle sur les zones de collage lors du conditionnement d'un produit dans l'emballage. Cela augmente sensiblement le coût d'utilisation de l'emballage, du fait de la nécessité d'ajouter une quantité de colle, et de la nécessité de prévoir des moyens spécifiques d'encollage pour le conditionnement du produit.

Un second inconvénient d'un tel emballage connu est la difficulté de séparer, pour recyclage après utilisation, d'une part le matériau constituant la cloche, et d'autre part le matériau constituant le socle, car les zones de collage découpées du socle restent collées à la cloche.

On connaît également du document WO 2008/130237 A1 un emballage analogue à socle et cloche, le socle comportant deux seconds rabats opposés l'un à l'autre et disposés contre la surface extérieure de la cloche. Dans tous les modes de réalisation décrits, les seconds rabats sont prolongés latéralement par des volets latéraux repliés qui viennent recouvrir une partie des faces latérales de la cloche. Dans l'un des modes de réalisation décrits, les seconds rabats sont prolongés longitudinalement par des volets d'extrémité venant s'engager dans des renfoncements prévus dans la surface supérieure de la cloche et derrière une nervure pour réaliser une solidarisation des volets à la cloche par encliquetage. Il est clair qu'une telle structure nécessite d'augmenter sensiblement la quantité de matière pour réaliser les volets latéraux, les volets d'extrémité et les nervures d'encliquetage.

Les documents CH 558279 A et FR 2344468 A1 décrivent d'autres emballages à socle et cloche comportant des seconds rabats et des moyens d'encliquetage à lumière et excroissance pour solidariser les seconds rabats sur la face extérieure de la cloche. Toutefois, aucun de ces documents ne se préoccupe de la fiabilité de l'encliquetage ni ne suggère de prévoir des moyens de protection comprenant des renfoncements ménagés dans la surface extérieure de la cloche et dans lesquels viennent s'engager les seconds rabats du socle de façon à s'opposer à l'accrochage intempestif des chants latéraux desdits seconds rabats de socle.

Un problème proposé par la présente invention est donc de concevoir une nouvelle structure d'emballage qui ne nécessite pas l'utilisation de moyens de collage pour la solidarisation de la cloche sur le socle, sans pour autant augmenter la quantité nécessaire de matière, qui permette ainsi de réduire le coût de production et d'utilisation de l'emballage et de faciliter le recyclage ultérieur des matériaux constituant l'emballage.

Simultanément, l'invention a pour objet d'assurer une solidarisation fiable de la cloche sur le socle pour éviter la séparation intempestive de la cloche à l'écart du socle malgré l'absence de moyens de collage. Une telle solidarisation fiable est en effet nécessaire dans la mesure où l'emballage doit pouvoir être manipulé sans risque d'ouverture par une préhension selon ses faces latérales opposées.

Pour atteindre ces buts ainsi que d'autres, l'invention propose un emballage conforme à la revendication 1.

Les moyens d'encliquetage utilisés, purement mécaniques, évitent l'utilisation de colle et ne requièrent aucune augmentation de la dimension des rabats du socle. Simultanément, des renfoncements et bords périphériques en saillie constituent des moyens de protection s'opposant à l'accrochage involontaire des chants des seconds rabats de socle, accrochage qui pourrait, de façon intempestive, provoquer le dégagement des seconds rabats de socle à l'écart des moyens d'encliquetage, et donc la séparation de la cloche et du socle.

En pratique, on peut prévoir que :
- chacun desdits rebords périphériques a une hauteur égale ou peu supérieure à une épaisseur du second rabat de socle correspondant,
- chacun desdits rebords périphériques suit à faible écart le contour du second rabat de socle correspondant.

De la sorte, entre le rebord périphérique du renfoncement et le contour du second rabat de socle, il n'y a pas d'interstice de taille suffisante pour autoriser l'engagement complet d'un objet ou d'un doigt susceptible de soulever de façon involontaire le second rabat de socle à l'écart de la paroi de cloche. Le second rabat de socle reste néanmoins accessible à l'utilisateur pour son soulèvement et l'ouverture volontaire de l'emballage.

De préférence, on pourra prévoir que :
- dans chacun desdits deux seconds rabats, il est prévu une seule lumière d'encliquetage, ayant une bordure supérieure,
- ladite bordure supérieure est généralement parallèle à un bord extrême libre dudit second rabat de socle et se termine par deux extrémités en quart de cercle,
- dans la paroi de la cloche, au regard de chaque second rabat du socle, il est prévu une seule excroissance externe d'encliquetage conformée et positionnée pour s'engager dans ladite lumière d'encliquetage et pour coopérer par encliquetage avec ladite bordure supérieure,
- ladite excroissance externe d'encliquetage de la cloche présente elle-même un bord d'encliquetage correspondant se terminant par deux extrémités en quart de cercle.

En présence d'une seule lumière d'encliquetage et d'une seule excroissance externe d'encliquetage, la manipulation de l'emballage est facilitée pour sa fermeture et pour son ouverture d'une seule main.

Il peut être avantageux de prévoir que :
- ladite bordure supérieure est galbée avec une convexité tournée vers l'intérieur de la lumière d'encliquetage,
- ladite excroissance externe d'encliquetage de la cloche présente elle-même un bord d'encliquetage correspondant galbé,
- de sorte que l'encliquetage s'effectue essentiellement dans les zones d'extrémité de ladite bordure supérieure de lumière d'encliquetage.

La forme galbée de l'excroissance et de la bordure supérieure de lumière d'encliquetage favorise un encliquetage résistant dans les zones d'extrémité de la bordure supérieure de lumière d'encliquetage, répartissant les moyens d'encliquetage en deux régions distinctes de la longueur de l'emballage, et s'opposant efficacement aux risques de séparation des seconds rabats à l'écart de la paroi de cloche.

Selon un premier mode de réalisation, on prévoit que :
- lesdits deux seconds rabats du socle ont une hauteur inférieure à la hauteur des deux seconds côtés opposés de la cloche,
- lesdits deux seconds rabats du socle sont solidarisés de façon détachable par lesdits moyens d'encliquetage auxdits deux seconds côtés opposés de la cloche.

Dans ce cas, il peut être avantageux de prévoir que :
- chaque lumière d'encliquetage a, dans le sens d'allongement de sa bordure supérieure, une longueur comprise entre le tiers et la moitié de la longueur du second rabat de socle,
- chaque lumière d'encliquetage a, dans le sens perpendiculaire au sens d'allongement de sa bordure supérieure, une hauteur comprise entre la moitié et les deux tiers de la hauteur du second rabat de socle,
- chaque lumière d'encliquetage est sensiblement centrée dans le second rabat correspondant de socle.

On réalise ainsi un bon compromis pour un encliquetage et une solidarisation efficaces du socle et de la cloche, en particulier dans le cas d'un socle en carton et d'une cloche en matière plastique thermoformée. En outre, dans le cas d'une cloche réalisée en matière transparente, les lumières d'encliquetage constituent des fenêtres à travers lesquelles le consommateur peut visionner une partie supplémentaire du produit conditionné dans l'emballage.

Selon un second mode de réalisation, on prévoit que :
- lesdits deux seconds rabats du socle ont une hauteur supérieure à la hauteur des deux seconds côtés opposés de la cloche,
- lesdits deux seconds rabats du socle sont solidarisés de façon détachable par lesdits moyens d'encliquetage audit fond de cloche.

Ce mode de réalisation convient particulièrement bien à un conditionnement de produits relativement lourds, du fait que la solidarisation des seconds rabats de socle sur le fond de cloche est plus résistante pour s'opposer à des contraintes mécaniques d'écartement entre le fond de cloche et le fond de socle.

Dans tous les cas, on pourra trouver avantage à prévoir que les deux premiers rabats de socle ont une hauteur inférieure à la hauteur des premiers côtés de cloche, avantageusement inférieure à la moitié de la hauteur desdits premiers côtés de cloche.

Cette disposition est particulièrement avantageuse dans le cas d'une cloche en matière plastique transparente, laissant une meilleure vision du produit conditionné à l'intérieur de l'emballage, tout en garantissant une solidarisation satisfaisante de la cloche et du socle.

Toutefois, pour augmenter la résistance mécanique des premiers rabats de socle, qui assurent la rigidification du fond de socle lors de l'utilisation, on pourra prévoir des moyens de rigidification des premiers rabats de socle, par exemple une augmentation de l'épaisseur de carton, ou le fait que les premiers rabats de socle comportent chacun un volet d'extrémité replié à 180°.

D'autres objets, caractéristiques et avantages de la présente invention ressortiront de la description suivante de modes de réalisation particuliers, faite en relation avec les figures jointes, parmi lesquelles :
- la figure 1 est une vue en plan d'un socle d'emballage selon un premier mode de réalisation de l'invention ;
- la figure 2 est une vue en perspective d'une cloche d'emballage selon le premier mode de réalisation de l'invention ;
- la figure 3 est une vue de dessus de la cloche d'emballage de la figure 2 ;
- la figure 4 est une vue de côté de la cloche d'emballage de la figure 2, montrant la face d'encliquetage ;
- la figure 5 est une vue de côté de la cloche d'emballage de la figure 2, selon un côté dépourvu d'encliquetage ;
- la figure 6 est une vue en perspective montrant une première étape d'assemblage de la cloche sur le socle ;
- la figure 7 est une vue en perspective montrant une seconde étape d'assemblage de la cloche sur le socle ;
- la figure 8 est une vue en perspective illustrant l'emballage fermé selon le premier mode de réalisation ;
- la figure 9 est une vue en perspective d'un socle d'emballage selon un second mode de réalisation de l'invention ;
- la figure 10 est une vue en perspective illustrant une première étape d'assemblage de la cloche sur le socle selon le second mode de réalisation ;
- la figure 11 est une vue en perspective illustrant une seconde étape d'assemblage de la cloche sur le socle selon le second mode de réalisation ; et
- la figure 12 est une vue en perspective illustrant l'emballage fermé selon le second mode de réalisation.

Dans un premier mode de réalisation illustré sur les figures 1 à 8, l'emballage 1 selon l'invention comprend un socle 2 et une cloche 3.

Comme on le voit sur la figure 1, le socle 2 se trouve initialement à l'état plan, de sorte qu'il est réalisé par simple découpage d'un flan de carton, et qu'il peut être stocké dans cet état jusqu'à assemblage avec la cloche 3. On distingue un fond de socle 4, deux premiers rabats 5 et 6, et deux seconds rabats 7 et 8.

Le fond de socle 4 est de forme rectangulaire selon ce mode de réalisation, limité par deux premières lignes de pliure 9 et 10 selon deux petits côtés opposés, et par deux secondes lignes de pliure 11 et 12 selon deux grands côtés opposés. Les rabats 5, 6, 7, et 8 sont articulés chacun sur le fond de socle 4 selon une ligne de pliure respective 9, 10, 11 et 12 de façon à être mobiles entre une position de rangement sensiblement plane telle qu'illustrée sur la figure 1, et une position d'utilisation, telle qu'illustrée sur la figure 8, dans laquelle les rabats 5, 6, 7 et 8 sont sensiblement perpendiculaires au fond de socle 4.

Dans chacun des seconds rabats 7 et 8, on distingue un tronçon proximal, respectivement 7a ou 8a, plus proche de la ligne de pliure respective 11 ou 12, et un tronçon distal, respectivement 7b ou 8b, plus proche d'un bord extrême libre correspondant 7c ou 8c de second rabat.

La cloche 3 selon ce premier mode de réalisation est illustrée sur les figures 2 à 6. On distingue un fond de cloche 13 et une paroi périphérique à quatre côtés opposés deux à deux, respectivement deux petits premiers côtés 14 et 15 opposés l'un à l'autre, et deux grands seconds côtés 16 et 17 opposés l'un à l'autre.

La paroi périphérique de la cloche 3, constituée par les quatre côtés 14, 15, 16 et 17, se termine par un bord libre 18 plan ayant sensiblement les dimensions du contour du fond de socle 4 de façon à pouvoir reposer sur le fond de socle 4, avec les premières lignes de pliure 9 et 10 du fond de socle 4 bordant intérieurement le bord libre 18 de la cloche 3, et avec les secondes lignes de pliure 11 et 12 du fond de socle 4 bordant extérieurement le bord libre 18 de la cloche 3.

Dans la réalisation illustrée, le bord libre 18 comprend un petit trottoir périphérique, qui n'a pas de fonction particulière dans l'emballage ainsi constitué, mais qui facilite le découpage de l'excédent de matière lors de la réalisation d'une cloche 3 en matière plastique thermoformée. Autrement dit, lors de l'utilisation d'une cloche 3 obtenue par injection ou d'autres moyens, on peut parfaitement réaliser un emballage selon l'invention dont la cloche 3 est dépourvue de trottoir selon son bord libre 18.

La hauteur H de la cloche 3 est choisie de façon à constituer un logement interne de volume suffisant pour contenir les produits que l'on désire conditionner dans l'emballage 1.

Les deux premiers côtés 14 et 15 de la cloche 3 comportent des parties inférieures, respectivement 14a et 15a, généralement perpendiculaires au plan du bord libre 18 ou légèrement convergentes vers le fond de cloche 13. Les parties inférieures 14a et 15a s'étendent d'un côté jusqu'au bord libre 18 de la cloche 3, et se raccordent de l'autre côté au fond de cloche 13 par des parties cylindriques respectives 14b et 15b.

Les deux seconds côtés 16 et 17 de la cloche 3 sont généralement plans entre leurs raccordements au bord libre 18 d'une part et au fond de cloche 13 d'autre part, et sont légèrement convergents vers le fond de cloche 13.

Dans leur partie centrale, les deux seconds côtés 16 et 17 de la cloche 3 comprennent une excroissance externe d'encliquetage, respectivement 19 et 20. Chaque excroissance externe d'encliquetage telle que l'excroissance 19 comporte un bord d'encliquetage 19a, orienté vers le fond de cloche 13, et pouvant avantageusement être situé en une position plus proche du fond de cloche 13 que du bord libre 18. Le bord d'encliquetage 19a est généralement parallèle au bord libre 18 et se termine par deux extrémités arrondies 19b et 19c en quart de cercle. Le bord d'encliquetage 19a se raccorde à la paroi du second côté correspondant 16 par une gorge d'encliquetage 19d dimensionnée de façon à recevoir l'épaisseur du carton constituant le socle 2.

Dans la réalisation illustrée, le bord d'encliquetage 19a est en outre galbé avec une convexité tournée vers le bord libre 18.

L'excroissance externe d'encliquetage 20 du second côté 17 de la cloche 3 présente la même forme que l'excroissance externe d'encliquetage 19 décrite ci-dessus, avec un bord d'encliquetage 20a, et avec une gorge d'encliquetage 20d dimensionnée de façon à recevoir l'épaisseur du carton constituant le socle 2.

Par ailleurs, toujours dans ce premier mode de réalisation tel qu'illustré, chacun des deux seconds côtés 16 et 17 de la cloche 3 comprend un rebord périphérique en saillie, respectivement 16a et 17a, de façon que la partie des seconds côtés 16 et 17 située entre le rebord périphérique 16a ou 17a et l'excroissance externe d'encliquetage correspondante 19 ou 20 forme un renfoncement R dans lequel viendront se loger au moins le tronçon distal 7b et le tronçon distal 8b des seconds rabats 7 et 8 du socle 2 à l'état assemblé de l'emballage 1. Pour cela, le rebord périphérique 16a ou 17a présente une hauteur au moins égale à l'épaisseur du matériau constituant le socle 2.

Autrement dit, les renfoncements R sont limités par un rebord périphérique 16a ou 17a en saillie, lequel rebord périphérique a une hauteur égale ou peu supérieure à une épaisseur du second rabat 7 ou 8 de socle correspondant.

On considère à nouveau le socle 2 tel qu'illustré sur la figure 1. Chacun des deux seconds rabats 7 et 8 comprend une lumière d'encliquetage, respectivement 21 et 22, ayant chacune une bordure supérieure 21a et 22a généralement parallèle au bord extrême libre correspondant 7c ou 8c du second rabat 7 ou 8 correspondant, et se terminant chacune par deux extrémités respectives 21b et 21c pour l'une, 22b et 22c pour l'autre, chaque extrémité étant conformée en quart de cercle. Le contour de chaque lumière d'encliquetage 21 et 22 présente la même forme que le contour de l'excroissance externe d'encliquetage 19 ou 20 de la cloche 3, de façon que l'excroissance externe d'encliquetage 19 puisse s'engager avec encliquetage dans la lumière d'encliquetage 21, et que l'excroissance externe d'encliquetage 20 puisse s'engager avec encliquetage dans la lumière d'encliquetage 22.

Dans la variante illustrée sur la figure 1, les bordures supérieures 21a et 22a sont rectilignes, pouvant convenir pour un encliquetage sur des bords d'encliquetage 19a et 20a rectilignes.

Dans le cas où le bord d'encliquetage 19a ou 20a est galbé, la bordure supérieure 21a ou 22a est également galbée, avec la même convexité, comme illustré sur les figures 6 à 8.

Par ailleurs, chacun des deux seconds rabats 7 et 8 est dimensionné de façon que, lorsque le second rabat 7 ou 8 est appliqué contre un second côté correspondant 16 ou 17 de la cloche 3, il vient s'engager entièrement dans le renfoncement R dudit second côté correspondant 16 ou 17 de la cloche 3. En pratique, ledit rebord périphérique 16a ou 17a suit à faible écart le contour du second rabat 7 ou 8 de socle correspondant, ledit faible écart étant par exemple inférieur à 2 mm.

En pratique, dans le premier mode de réalisation illustré :
- chaque lumière d'encliquetage 21 ou 22 a, dans le sens d'allongement de sa bordure supérieure 21a ou 22a, une longueur comprise entre le tiers et la moitié de la longueur du second rabat 7 ou 8 correspondant de socle,
- chaque lumière d'encliquetage 21 ou 22 a, dans le sens perpendiculaire au sens d'allongement de sa bordure supérieure 21a ou 22a, une hauteur comprise entre la moitié et les deux tiers de la hauteur du second rabat 7 ou 8 correspondant de socle,
- chaque lumière d'encliquetage 21 ou 22 est sensiblement centrée dans le second rabat 7 ou 8 correspondant de socle, de sorte que les bordures supérieures 21a et 22a se trouvent l'une et l'autre dans un tronçon distal 7b ou 8b respectif de second rabat de socle.

Les bandes de matière du socle 2 situées entre la bordure supérieure 21a ou 22a et le bord extrême libre 7c ou 8c de chacun des seconds rabats 7 ou 8 supportent en principe les efforts d'écartement entre la cloche 3 et le socle 2 lors de l'utilisation de l'emballage 1, sous l'effet de la masse des produits conditionnés dans l'emballage 1. Pour maximiser la quantité de matière dans cette zone sollicitée du socle 2, et pour garantir ainsi une solidarisation efficace entre le socle 2 et la cloche 3, on prévoit avantageusement que chacun des seconds rabats 7 et 8 a une dimension seulement peu inférieure à la dimension du second côté 16 ou 17 correspondant de la cloche 3.

Dans ce cas, comme illustré dans ce premier mode de réalisation de l'invention, à son raccordement avec le fond de cloche 13 et avec les deux premiers côtés 14 et 15 de la cloche 3, chacun des deux seconds côtés 16 et 17 de la cloche 3 comprend un bourrelet périphérique dont la face intérieure constitue le rebord périphérique 16a ou 17a en saillie qui assure la protection des moyens d'encliquetage 19 - 22.

Chacun des deux premiers rabats 5 et 6 du socle 2 présente, dans le mode de réalisation illustré, une hauteur inférieure à la hauteur des deux seconds rabats 7 et 8, et comporte un bord libre 5a ou 6a pouvant présenter un profil non rectiligne, par exemple un profil concave. Par ailleurs, des bords latéraux respectifs 5b et 5c du premier rabat 5 et des bords latéraux respectifs 6b et 6c du second rabat 6 sont respectivement en retrait des secondes lignes de pliure 11 ou 12, comme illustré sur la figure 1.

Les premiers rabats 5 et 6 ont notamment une fonction de rigidification du fond de socle 4, évitant sa déformation vers le bas sous l'effet d'une charge constituée par des produits conditionnés dans l'emballage 1. Il peut alors être avantageux de prévoir des moyens de rigidification des premiers rabats 5 et 6 eux-mêmes, par exemple de prévoir que les premiers rabats 5 et 6 ont une hauteur suffisante pour présenter une résistance mécanique appropriée. On peut également prévoir que les premiers rabats 5 et 6 ont chacun un volet d'extrémité replié à 180°, éventuellement clippé ou collé sur la partie proximale dudit premier rabat, assurant un doublement d'épaisseur.

On considère maintenant les figures 6 et 7 qui illustrent le mode d'assemblage de la cloche 3 sur le socle 2 pour la fermeture de l'emballage 1 de ce premier mode de réalisation.

Sur la figure 6, on laisse au repos les deux seconds rabats 7 et 8, on relève les deux premiers rabats 5 et 6 en direction sensiblement perpendiculaire au fond de socle 4 comme illustré par les flèches F1 et F2, et on approche alors la cloche 3 du socle 2 comme illustré par la flèche F3 en faisant pénétrer les deux premiers rabats 5 et 6 dans l'espace intérieur de la cloche 3.

Ensuite, sur la figure 7, après avoir entièrement appliqué la cloche 3 contre le fond de socle 4 selon le bord libre 18 de sa paroi périphérique, on relève les deux seconds rabats 7 et 8 en direction sensiblement perpendiculaire au fond de socle 4 comme illustré par les flèches F4 et F5, jusqu'à appliquer les deux seconds rabats 7 et 8 contre les seconds côtés 16 et 17 de la cloche 3, en faisant pénétrer la bordure supérieure 21a ou 22a de leur lumière d'encliquetage 21 ou 22, dans la gorge d'encliquetage 19d ou 20d des excroissances externes d'encliquetage 19 ou 20.

On considère maintenant l'emballage 1 en position d'utilisation, c'est-à-dire entièrement assemblé, comme illustré sur la figure 8.

La cloche 3 repose sur le fond de socle 4 selon le bord libre 18 de sa paroi périphérique.

Les deux premiers rabats 5 et 6 du socle 2 sont engagés à l'intérieur de la cloche 3, le long de la face intérieure des deux premiers côtés 14 et 15 de la cloche 3. Le retrait des bords latéraux 5b, 5c, 6b et 6c respectifs des premiers rabats 5 et 6 est juste suffisant pour permettre la pénétration des deux premiers rabats 5 et 6 dans l'espace intérieur de la cloche 3. De la sorte, les bords latéraux 5b, 5c, 6b et 6c constituent des butées venant en appui contre les faces intérieures des deux seconds côtés 16 et 17 de la cloche 3 pour s'opposer à toute translation relative de la cloche 3 vis-à-vis du socle 2 dans une direction parallèle aux deux premières lignes de pliure 9 et 10. Simultanément, les deux premiers rabats 5 et 6 s'opposent à toute translation relative de la cloche 3 vis-à-vis du socle 2 dans une direction parallèle aux deux secondes lignes de pliure 11 et 12, par leur appui contre la face intérieure des deux premiers côtés 14 et 15 de la cloche 3.

Les deux seconds rabats 7 et 8 du socle 2 sont disposés contre la surface extérieure de la cloche 3, et sont solidarisés à ladite surface extérieure de façon détachable par des moyens d'encliquetage qui sont eux-mêmes protégés contre un décrochement intempestif. En l'espèce, dans le premier mode de réalisation illustré, les deux seconds rabats 7 et 8 viennent s'engager, selon au moins leur tronçon distal 7b et 8b, dans les renfoncements R ménagés sur les deux seconds côtés 16 et 17 de la cloche 3 entre les excroissances externes d'encliquetage 19 et 20 et les rebords périphériques correspondants 16a et 17a. Simultanément, les deux seconds rabats 7 et 8 viennent s'encliqueter, par engagement de la bordure supérieure 21a ou 22a de leur lumière d'encliquetage 21 ou 22 dans la gorge d'encliquetage 19d ou 20d des excroissances externes d'encliquetage 19 ou 20. L'engagement des seconds rabats 7 et 8 dans les renfoncements R des deux seconds côtés 16 et 17 de la cloche 3 permet aux rebords périphériques 16a ou 17a de constituer un moyen de protection qui occulte les chants de chacun desdits deux seconds rabats 7 et 8 selon au moins leur tronçon distal 7b ou 8b, de façon à s'opposer à leur accrochage et éviter ainsi le décrochement intempestif des seconds rabats 7 et 8 à l'écart de la cloche 3.

Le socle 2 peut avantageusement être réalisé en carton, simplement découpé dans un flan de carton et comprimé selon les lignes de pliure 9, 10, 11, 12. La cloche 3 peut avantageusement être réalisée par thermoformage et découpage d'une matière plastique transparente. Le produit conditionné dans l'emballage 1 ainsi formé est clairement visible par l'utilisateur à travers la paroi du fond de cloche 13, à travers les lumières d'encliquetage 21 et 22, et à travers la partie supérieure des premiers côtés 14 et 15 de la cloche 3, par le fait que les premiers rabats 5 et 6 n'occupent qu'une partie de la hauteur de la cloche 3.

Les moyens d'encliquetage 19 - 22, protégés contre leur décrochage intempestif, assurent une solidarisation efficace de la cloche 3 sur le socle 2, et permettent ainsi de manipuler l'emballage 1 par une prise pressant deux côtés opposés de la cloche 3, de préférence les deux seconds côtés 16 et 17 eux-mêmes recouverts par les seconds rabats 7 et 8.

Un second mode de réalisation de l'invention est illustré sur les figures 9 à 12. Ce second mode de réalisation diffère légèrement du premier mode de réalisation, en ce que l'encliquetage assurant la solidarisation de la cloche 3 sur le socle 2 s'effectue sur la face supérieure de la cloche 3, c'est-à-dire sur la face extérieure du fond de cloche 13, au lieu de s'effectuer sur les côtés latéraux de la cloche 3. Par conséquent, pour éviter les répétitions, les moyens qui sont repris à l'identique dans le second mode de réalisation sont repérés par les mêmes références numériques que dans le premier mode de réalisation, et leurs fonctions sont identiques.

On retrouve ainsi, dans ce second mode de réalisation, comme illustré sur la figure 9, un socle 2 généralement plan obtenu par découpage d'un flan de carton, avec un fond de socle 4, deux premiers rabats 5 et 6, deux seconds rabats 7 et 8 ayant chacun une lumière d'encliquetage respective 21 ou 22.

On retrouve également, comme illustré sur la figure 10, une cloche 3 avec un fond de cloche 13, deux premiers côtés 14 et 15 opposés l'un à l'autre, deux seconds côtés 16 et 17 opposés l'un à l'autre.

Dans ce second mode de réalisation, les excroissances externes d'encliquetage 19 et 20 sont réalisées dans le fond de cloche 13, et sont entourées chacune d'un renfoncement R qui s'étend à la fois sur une partie périphérique de la paroi constituant le fond de cloche 13 et sur une partie supérieure de la paroi constituant l'un et l'autre des seconds côtés 16 et 17 de la cloche 3, comme on le voit sur la figure 10. Les renfoncements R sont limités par un rebord périphérique 13a ou 13b en saillie, lequel rebord périphérique 13a ou 13b a une hauteur égale ou peu supérieure à l'épaisseur du second rabat 7 ou 8 de socle correspondant. En d'autres termes, les renfoncements R présentent une profondeur supérieure ou égale à l'épaisseur du flan de matériau constituant le socle 2.

On notera que, dans ce second mode de réalisation, les bords d'encliquetage 19a et 20a sont, à titre d'exemple, galbés avec une convexité inverse de celle du premier mode de réalisation.

On considère maintenant les figures 10 à 12 qui illustrent le mode d'assemblage de la cloche 3 sur le socle 2 pour la fermeture de l'emballage 1 de ce second mode de réalisation.

Sur la figure 10, on laisse au repos les deux seconds rabats 7 et 8, on relève les deux premiers rabats 5 et 6 en direction sensiblement perpendiculaire au fond de socle 4 comme illustré par la flèche F1, et on approche alors la cloche 3 du socle 2 comme illustré par la flèche F3 en faisant pénétrer les deux premiers rabats 5 et 6 dans l'espace intérieur de la cloche 3.

Ensuite, sur la figure 11, après avoir entièrement appliqué la cloche 3 contre le fond de socle 4 selon le bord libre 18 de sa paroi périphérique, on relève les deux seconds rabats 7 et 8 en direction sensiblement perpendiculaire au fond de socle 4 comme illustré par les flèches F4 et F5, jusqu'à appliquer le tronçon proximal 7a et 8a des deux seconds rabats 7 et 8 contre les seconds côtés 16 et 17 de la cloche 3, et jusqu'à appliquer le tronçon distal 7b et 8b des deux seconds rabats 7 et 8 contre la face extérieure du fond de cloche 13 en faisant pénétrer la bordure supérieure 21a ou 22a de leur lumière d'encliquetage 21 ou 22, dans la gorge d'encliquetage 19d ou 20d des excroissances externes d'encliquetage 19 ou 20.

La figure 12 illustre l'emballage 1 de ce second mode de réalisation en position d'utilisation, c'est-à-dire entièrement assemblé.

Comme on peut le comprendre, les moyens d'encliquetage de ce second mode de réalisation sont également protégés contre un décrochage intempestif.

En outre, dans ce second mode de réalisation, l'encliquetage sur la paroi supérieure de la cloche 3 se trouve moins sollicité par les contraintes mécaniques produites par le poids des produits conditionnés dans l'emballage. Ce second mode de réalisation est donc adapté pour supporter des charges plus lourdes que le premier mode de réalisation.

La présente invention n'est pas limitée aux modes de réalisation qui ont été explicitement décrits, mais elle en inclut les diverses variantes et généralisations contenues dans l'objet des revendications ci-après.

## Revendications

1. Emballage (1) comprenant un socle (2) et une cloche (3), le socle (2) ayant un fond de socle (4), deux premiers rabats (5, 6) et deux seconds rabats (7, 8), lesdits rabats (5-8) étant articulés chacun sur le fond de socle (4) entre une position de rangement sensiblement plane et une position d'utilisation dans laquelle les rabats (5-8) sont sensiblement perpendiculaires au fond de socle (4) et dans laquelle lesdits deux premiers rabats (5, 6) sont opposés l'un à l'autre et lesdits deux seconds rabats (7, 8) sont opposés l'un à l'autre, la cloche (3) ayant un intérieur, une surface extérieure, ainsi qu'une paroi de cloche, ladite paroi de cloche comprenant un fond de cloche (13) et une paroi périphérique à quatre côtés (14-17) opposés deux à deux et sensiblement perpendiculaires au fond de cloche (13), dont deux premiers côtés (14, 15) sont opposés, dans lequel, en position d'utilisation :
- la cloche (3) repose par un bord libre (18) de sa paroi périphérique sur le fond de socle (4),
- lesdits deux premiers rabats (5, 6) du socle (2) sont engagés à l'intérieur de la cloche (3) chacun le long d'une face intérieure d'un premier côté correspondant de la cloche (3),
- lesdits deux seconds rabats (7, 8) du socle (2) sont disposés contre la surface extérieure de la cloche (3), et sont solidarisés à ladite surface extérieure,
**caractérisé en ce que** :
- dans chacun desdits deux seconds rabats (7, 8) est prévue au moins une lumière d'encliquetage (21, 22) ayant une bordure supérieure (21a, 22a),
- dans la paroi de cloche est prévue, au regard de chaque second rabat (7, 8), au moins une excroissance externe d'encliquetage (19, 20) respective conformée pour s'engager, en position d'utilisation, dans ladite au moins une lumière d'encliquetage (21, 22) et pour coopérer par encliquetage avec ladite bordure supérieure (21a, 22a),
- de sorte que lesdits deux seconds rabats (7, 8) du socle (2) sont solidarisés de façon détachable à ladite surface extérieure de la cloche par ledit encliquetage,
- la cloche (3) comprend des renfoncements (R) prévus dans la surface extérieure de la cloche (3) et limités chacun par un bord périphérique respectif (13a, 13b, 16a, 17a) en saillie, renfoncements (R) dans lesquels viennent s'engager lesdits deux seconds rabats (7, 8) du socle (2) selon au moins un tronçon distal respectif (7b, 8b), de façon que les bords périphériques (13a, 13b, 16a, 17a) en saillie s'opposent à un accrochage intempestif de chants latéraux desdits seconds rabats (7, 8) du socle (2) selon leur tronçon distal respectif (7b, 8b).

2. Emballage selon la revendication 1, **caractérisé en ce que** :
- lesdits rebords périphériques (16a, 17a) en saillie ont une hauteur égale ou peu supérieure à une épaisseur du second rabat (7, 8) de socle correspondant,
- lesdits rebords périphériques (16a, 17a) en saillie suivent à faible écart le contour du second rabat (7, 8) de socle correspondant.

3. Emballage selon l'une des revendications 1 ou 2, **caractérisé en ce que** :
- dans chacun desdits deux seconds rabats (7, 8), il est prévu une seule lumière d'encliquetage (21, 22), ayant une bordure supérieure (21a, 22a),
- ladite bordure supérieure (21a, 22a) est généralement parallèle à un bord extrême libre (7c, 8c) dudit second rabat (7, 8) du socle (2) et se termine par deux extrémités (21b, 21c ; 22b, 22c) en quart de cercle,
- dans la paroi de cloche (3), au regard de chaque second rabat (7, 8) du socle (2), il est prévu une seule excroissance externe d'encliquetage (19, 20) conformée et positionnée pour s'engager dans ladite lumière d'encliquetage (21, 22) et pour coopérer par encliquetage avec ladite bordure supérieure (21a, 22a),
- ladite excroissance externe d'encliquetage (19, 20) de la cloche (3) présente elle-même un bord d'encliquetage (19a, 20a) correspondant se terminant par deux extrémités (19b, 19c) en quart de cercle.

4. Emballage selon l'une quelconque des revendications 1 à 3, **caractérisé en ce que** :
- ladite bordure supérieure (21a, 22a) est galbée avec une convexité tournée vers l'intérieur de la lumière d'encliquetage (21, 22),
- ladite excroissance externe d'encliquetage (19, 20) de la cloche (3) présente elle-même un bord d'encliquetage (19a, 20a) correspondant galbé,
- de sorte que l'encliquetage s'effectue essentiellement dans les zones d'extrémité (21b, 21c ; 22b, 22c) de ladite bordure supérieure (21a, 22a) de lumière d'encliquetage.

5. Emballage selon l'une quelconque des revendications 1 à 4, **caractérisé en ce que** :
- lesdits deux seconds rabats (7, 8) du socle (2) ont une hauteur inférieure à la hauteur des deux seconds côtés (16, 17) opposés de la cloche (3),
- lesdits deux seconds rabats (7, 8) du socle (2) sont solidarisés de façon détachable par lesdits moyens d'encliquetage (19-22) auxdits deux seconds côtés (16, 17) opposés de la cloche (3).

6. Emballage selon la revendication 5, dans lequel :
- chaque lumière d'encliquetage (21, 22) a, dans le sens d'allongement de sa bordure supérieure (21a, 22a), une longueur comprise entre le tiers et la moitié de la longueur du second rabat (7, 8) de socle,
- chaque lumière d'encliquetage (21, 22) a, dans le sens perpendiculaire au sens d'allongement de sa bordure supérieure (21a, 22a), une hauteur comprise entre la moitié et les deux tiers de la hauteur du second rabat (7, 8) de socle,
- chaque lumière d'encliquetage (21, 22) est sensiblement centrée dans le second rabat (7, 8) correspondant de socle.

7. Emballage selon l'une quelconque des revendications 1 à 4, **caractérisé en ce que** :
- lesdits deux seconds rabats (7, 8) du socle (2) ont une hauteur supérieure à la hauteur des deux seconds côtés (16, 17) opposés de la cloche (3),
- lesdits deux seconds rabats (7, 8) du socle (2) sont solidarisés de façon détachable par lesdites excroissances externes d'encliquetage (19, 20) et lesdites lumières d'encliquetage (21, 22) à ladite paroi de fond de cloche (13).

8. Emballage selon l'une quelconque des revendications 1 à 7, **caractérisé en ce que** lesdits deux premiers rabats (5, 6) de socle ont une hauteur inférieure à la hauteur desdits premiers côtés (14, 15) de cloche, avantageusement inférieure à la moitié de la hauteur desdits premiers côtés (14, 15) de cloche.

9. Emballage selon la revendication 8, **caractérisé en ce que** les deux premiers rabats (5, 6) du socle (2) comportent chacun un volet d'extrémité replié à 180°.

10. Emballage selon l'une quelconque des revendications 1 à 9, **caractérisé en ce que** la cloche (3) est en matière plastique thermoformée, tandis que le socle (2) est en carton.

11. Emballage selon la revendication 10, **caractérisé en ce que** la cloche (3) est en matière plastique transparente.

## Patentansprüche

1. Verpackung (1), umfassend einen Sockel (2) und eine Glocke (3), wobei der Sockel (2) einen Sockelboden (4), zwei erste Klappen (5, 6) und zwei zweite Klappen (7, 8) aufweist, wobei besagte Klappen (5-8) jeweils an dem Sockelboden (4) zwischen einer im Wesentlichen ebenen Lagerposition und einer Verwendungsposition angelenkt sind, in welcher die besagten Klappen (5-8) im Wesentlichen senkrecht zum Sockelboden (4) sind und in welcher besagte zwei erste Klappen (5, 6) einander gegenüberliegen und besagte zwei zweite Klappen (7, 8) einander gegenüberliegen, wobei die Glocke (3) ein Inneres, eine äußere Oberfläche, sowie eine Glockenwand aufweist und besagte Glockenwand einen Glockenboden (13) umfasst und eine periphere Wand mit vier Seiten (14-17), die paarweise gegenüberliegen und im Wesentlichen senkrecht zum Glockenboden (13) stehen, wobei deren zwei erste Seiten (14,15) gegenüberliegen, wobei in der Verwendungsposition:
• die Glocke (3) an einem freien Rand (18) ihrer peripheren Wand auf dem Sockelboden (4) ruht,
• besagte zwei erste Klappen (5, 6) des Sockels (2) an das Innere der Glocke (3) gekoppelt sind, jeweils entlang einer Innenfläche der korrespondierenden ersten Seite der Glocke (3),
• besagte zwei zweite Klappen (7, 8) des Sockels (2) gegen die äußere Oberfläche der Glocke (3) angeordnet und mit der äußeren Oberfläche verbunden sind,
**dadurch gekennzeichnet, dass**
• in jeder der besagten zwei zweiten Klappen (7, 8) mindestens eine Rastöffnung (21, 22), aufweisend eine obere Begrenzung (21a, 22a), vorgesehen ist,
• in der Glockenwand bezugnehmend auf jede zweite Klappe (7, 8) mindestens ein äußerer Rastvorsprung (19, 20) vorgesehen ist, der entsprechend so angepasst ist, dass er, in der Verwendungsposition, in der besagten mindestens einen Rastöffnung (21, 22) und zum Zusammenwirken durch Einrasten mit besagter oberer Begrenzung (21a, 22a) gekoppelt ist,
• damit besagte zwei zweite Klappen (7, 8) des Sockels (2) durch besagtes Einrasten abnehmbar mit besagter äußerer Oberfläche der Glocke verbunden sind,
• die Glocke (3) mehrere Vertiefungen (R) umfasst, die in der äußeren Oberfläche der Glocke (3) vorgesehen sind und jeweils durch einen entsprechenden vorstehenden peripheren Rand (13a, 13b, 16a, 17a) begrenzt sind, ferner Vertiefungen (R), in welche besagte zwei zweite Klappen (7, 8) des Sockels (2) mindestens entlang ihres entsprechenden distalen Abschnitts (7b, 8b) derart in Kopplung kommen, dass die peripheren vorstehenden Ränder (13a, 13b, 16a, 17a) ein versehentliches Einhaken der Seitenkanten besagter zweiter Klappen (7, 8) des Sockels (2) entlang ihres entsprechenden distalen Abschnitts (7b, 8b) verhindern.

2. Verpackung nach Anspruch 1, **dadurch gekennzeichnet, dass**:
• besagte vorstehende periphere Leisten (16a, 17a) eine Höhe haben, die gleich oder kleiner einer Dicke der zweiten Klappe (7, 8) des korrespondierenden Sockels ist,
• besagte vorstehende periphere Leisten (16a, 17a) näherungsweise der Kontur der zweiten Klappe (7, 8) des korrespondierenden Sockels folgen.

3. Verpackung nach einem der Ansprüche 1 oder 2, **dadurch gekennzeichnet, dass**
• in jeder der besagten zwei zweiten Klappen (7, 8) eine einzelne Rastöffnung (21, 22) vorgesehen ist, die eine obere Begrenzung (21a, 22a) aufweist,
• besagte obere Begrenzung (21a, 22a) meistens parallel zu einem freien äußersten Rand (7c, 8c) besagter zweiter Klappe (7, 8) des Sockels (2) verläuft und an zwei Enden (21b, 21c; 22b, 22c) mit einem Viertelkreis abschließt,
• in der Glockenwand (3) bezugnehmend auf jede zweite Klappe (7, 8) des Sockels (2) ein einzeln äußerer Rastvorsprung (19, 20) vorgesehen ist, der jeweils so angepasst ist, dass er in der besagten einen einzelnen Rastöffnung (21, 22) und zum Zusammenwirken durch Einrasten mit besagter oberer Begrenzung (21a, 22a) gekoppelt ist,
• besagter äußerer Rastvorsprung (19, 20) der Glocke (3) selbst mit einem korrespondierenden Rastrand (19a, 20a) versehen ist, der an zwei Enden (19b, 19c) mit einem Viertelkreis abschließt.

4. Verpackung nach einem der Ansprüche 1 bis 3, **dadurch gekennzeichnet, dass**:
• besagte obere Begrenzung (21a, 22a) mit einer Konvexität gekrümmt ist, die zum Inneren der Rastöffnung (21, 22) gerichtet ist,
• besagte äußere Rastvorsprung (19, 20) der Glocke (3) selbst einen korrespondierenden gekrümmten Rastrand (19a, 20a) aufweist,
• damit das Rasten hauptsächlich in den Endzonen (21b, 21c; 22b, 22c) der oberen Begrenzung (21a, 22a) des Rastöffnung erfolgt.

5. Verpackung nach einem der Ansprüche 1 bis 4, **dadurch gekennzeichnet, dass**:
• besagte zwei zweite Klappen (7, 8) des Sockels (2) eine Höhe aufweisen, die geringer ist als die Höhe der zwei gegenüberliegenden Seiten (16, 17) der Glocke (3),
• besagte zwei zweite Klappen (7, 8) des Sockels (2) durch besagte Rastmittel (19-22) abnehmbar mit den zwei zweiten gegenüberliegenden Seiten (16, 17) der Glocke (3) verbunden sind.

6. Verpackung nach Anspruch 5, wobei:
• jede Rastöffnung (21, 22), in Richtung der Ausdehnung ihrer oberen Begrenzung (21a, 22a) eine Länge zwischen einem Drittel und der Hälfte der Länge der zweiten Klappe (7, 8) des Sockels umfasst,
• jede Rastöffnung (21, 22) senkrecht zur Ausdehnungsrichtung ihrer oberen Begrenzung (21a, 22a) eine Höhe zwischen der Hälfte und zwei Dritteln der Höhe der zweiten Klappe (7, 8) des Sockels umfasst,
• jede Rastöffnung (21, 22) im Wesentlichen in der korrespondierenden zweiten Klappe (7, 8) des Sockels zentriert ist.

7. Verpackung nach einem der Ansprüche 1 bis 4, **dadurch gekennzeichnet, dass**:
• besagte zwei zweite Klappen (7, 8) des Sockels (2) eine Höhe haben, die größer ist als die Höhe der zwei zweiten gegenüberliegenden Seiten (16, 17) der Glocke (3),
• besagte zwei zweite Klappen (7, 8) des Sockels (2) durch besagte äußere Rastvorsprünge (19, 20) und besagte Rastöffnungen (21, 22) abnehmbar mit besagter Glockenbodenwand (13) verbunden sind.

8. Verpackung nach einem der Ansprüche 1 bis 7, **dadurch gekennzeichnet, dass** besagte zwei erste Klappen (5, 6) des Sockels eine Höhe haben, die geringer ist als die Höhe besagter erster Seiten (14, 15) der Glocke, vorzugsweise weniger als die Hälfte der Höhe besagter erster Seiten (14, 15) der Glocke.

9. Verpackung nach Anspruch 8, **dadurch gekennzeichnet, dass** die ersten zwei Klappen (5, 6) des Sockels (2) jeweils einen Endverschluss aufweisen, der um 180 ° zurückgefaltet ist.

10. Verpackung nach einem der Ansprüche 1 bis 9, **dadurch gekennzeichnet, dass** die Glocke (3) aus thermogeformtem Kunststoff besteht, während der Sockel (2) aus Pappe besteht.

11. Verpackung nach Anspruch 10, **dadurch gekennzeichnet, dass** die Glocke (3) aus transparentem Kunststoff besteht.

## Claims

1. Packaging (1) comprising a base (2) and a cover (3), the base (2) having a base bottom (4), two first flaps (5, 6) and two second flaps (7, 8), said flaps (5-8) each being hinged to the base bottom (4) between a substantially flat storage position and a use position in which the flaps (5-8) are substantially perpendicular to the base bottom (4) and in which said two first flaps (5, 6) are opposite one another and said second flaps (7, 8) are opposite one another, the cover (3) having an interior, an exterior surface, and a cover wall, said cover wall comprising a cover bottom (13) and a peripheral wall with four sides (14-17) that are opposite one another in pairs and are substantially perpendicular to the cover bottom (13), two first sides (14, 15) thereof being opposite,
wherein, in the use position:
- the cover (3) rests by way of a free edge (18) of its peripheral wall on the base bottom (4),
- said two first flaps (5, 6) of the base (2) are fitted in the interior of the cover (3) in each case along an interior face of a corresponding first side of the cover (3),
- said two second flaps (7, 8) of the base (2) are disposed against the exterior surface of the cover (3) and are secured to said exterior surface,
**characterized in that**:
- in each of said two second flaps (7, 8) there is provided at least one snap-fitting hole (21, 22) having an upper border (21a, 22a),
- in the cover wall there is provided, facing each second flap (7, 8), at least one respective external snap-fitting protuberance (19, 20) shaped so as to fit, in the use position, in said at least one snap-fitting hole (21, 22) and to engage by snap-fitting with said upper border (21a, 22a),
- such that said two second flaps (7, 8) of the base (2) are fastened in a detachable manner to said exterior surface of the cover by said snap-fitting,
- the cover (3) comprises reinforcements (R) that are provided in the exterior surface of the cover (3) and are each limited by a respective protruding peripheral edge (13a, 13b, 16a, 17a), said two second flaps (7, 8) of the base (2) fitting in said reinforcements (R) in at least one respective distal portion (7b, 8b) such that the protruding peripheral edges (13a, 13b, 16a, 17a) prevent accidental catching of lateral edge faces of said second flaps (7, 8) of the base (2) in their respective distal portion (7b, 8b) .

2. Packaging according to Claim 1, **characterized in that**:
- said protruding peripheral edges (16a, 17a) have a height equal to or slightly greater than a thickness of the corresponding second base flap (7, 8),
- said protruding peripheral edges (16a, 17a) follow the contour of the corresponding second base flap (7, 8) at a slight spacing.

3. Packaging according to either of Claims 1 and 2, **characterized in that**:
- in each of said second flaps (7, 8) there is provided only one snap-fitting hole (21, 22), having an upper border (21a, 22a),
- said upper border (21a, 22a) is generally parallel to a free end edge (7c, 8c) of said second flap (7, 8) of the base (2) and ends with two quarter-circle-shaped ends (21b, 21c; 22b, 22c),
- in the cover (3) wall, facing each second flap (7, 8) of the base (2), there is provided only one external snap-fitting protuberance (19, 20) that is shaped and positioned to fit in said snap-fitting hole (21, 22) and to engage by snap-fitting with said upper border (21a, 22a),
- said external snap-fitting protuberance (19, 20) of the cover (3) has itself a corresponding snap-fitting edge (19a, 20a) that ends with two quarter-circle-shaped ends (19b, 19c).

4. Packaging according to any one of Claims 1 to 3, **characterized in that**:
- said upper border (21a, 22a) is curved with a convexity towards the interior of the snap-fitting hole (21, 22),
- said external snap-fitting protuberance (19, 20) of the cover (3) has itself a corresponding curved snap-fitting edge (19a, 20a),
- such that the snap-fitting takes place substantially in the end zones (21b, 21c; 22b, 22c) of said upper border (21a, 22a) of the snap-fitting hole.

5. Packaging according to any one of Claims 1 to 4, **characterized in that**:
- said two second flaps (7, 8) of the base (2) have a height less than the height of the two opposite second sides (16, 17) of the cover (3),
- said two second flaps (7, 8) of the base (2) are fastened in a detachable manner by said snap-fitting means (19-22) to said two opposite second sides (16, 17) of the cover (3).

6. Packaging according to Claim 5, wherein:
- each snap-fitting hole (21, 22) has, in the direction of extension of its upper border (21a, 22a), a length of between one third and half of the length of the second base flap (7, 8),
- each snap-fitting hole (21, 22) has, in the direction perpendicular to the direction of extension of its upper border (21a, 22a), a height of between half and two-thirds of the height of the second base flap (7, 8),
- each snap-fitting hole (21, 22) is more or less centred in the corresponding second base flap (7, 8).

7. Packaging according to any one of Claims 1 to 4, **characterized in that**:
- said two second flaps (7, 8) of the base (2) have a height greater than the height of the two opposite second sides (16, 17) of the cover (3),
- said two second flaps (7, 8) of the base (2) are fastened in a detachable manner by said external snap-fitting protuberances (19, 20) and said snap-fitting holes (21, 22) to said cover bottom wall (13).

8. Packaging according to any one of Claims 1 to 7, **characterized in that** said two first base flaps (5, 6) have a height less than the height of said first cover sides (14, 15), advantageously less than half of the height of said first cover sides (14, 15).

9. Packaging according to Claim 8, **characterized in that** the two first flaps (5, 6) of the base (2) each have an end panel folded through 180°.

10. Packaging according to any one of Claims 1 to 9, **characterized in that** the cover (3) is made of thermoformed plastics material, while the base (2) is made of cardboard.

11. Packaging according to Claim 10, **characterized in that** the cover (3) is made of transparent plastics material.
